# FASCICULE DE BREVET EUROPEEN

(11) **EP 0 949 640 B1**
(45) Date de publication et mention de la délivrance du brevet: **24.07.2002**
(21) Numéro de dépôt: 98106357.1
(22) Date de dépôt: 07.04.1998
(51) Int. Cl.: H01F 41/06

(54) **Procédé perfectionné de fabrication de composants électroniques comportant un bobinage**
Verfahren zur Herstellung von elektronischen Komponenten mit einer Spule
Method for producing electronic components comprising a winding

(43) Date de publication de la demande: 13.10.1999
(73) Titulaire: EM Microelectronic-Marin SA, 2074 Marin (CH)
(72) Inventeur: Doering, Elko, 2572 Mörigen (CH); Cattin, Pascal, 2088 Cressier (CH); Jacob, Peter, 8053 Zürich (CH); Thiemann, Uwe, 2076 Gals (CH)
(74) Mandataire: Ravenel, Thierry Gérard Louis

(56) Documents cités:
- WO-A-91/00603
- PATENT ABSTRACTS OF JAPAN vol. 005, no. 189 (M-099), 28 novembre 1981 & JP 56 108663 A (MITSUBISHI ELECTRIC CORP), 28 août 1981
- PATENT ABSTRACTS OF JAPAN vol. 006, no. 184 (M-157), 21 septembre 1982 & JP 57 091235 A (HITACHI CABLE LTD), 7 juin 1982

## Description

La présente invention concerne un procédé perfectionné de fabrication de composants électroniques comportant un bobinage.

De nombreux composants électroniques comprennent une bobine formée d'un noyau généralement en ferrite autour duquel est bobiné un fil très fin, d'un diamètre de l'ordre de quelques centièmes de millimètre.

Un procédé de fabrication de tels circuits est connu du brevet WO 91/00603 décrivant un procédé de fabrication et un dispositif de mise en oeuvre de ce procédé avec les caractéristiques figurant dans le préambule de la revendication 1, resp. 2. Ce procédé comprend un certain nombre d'étapes qui vont être succinctement décrites ici en référence à la figure 1 annexée à la présente demande.

Un composant électronique, désigné dans son ensemble par la référence numérique générale 1, comprend un noyau en ferrite 2 qui est appliqué contre un circuit intégré 4 au moyen d'un dispositif mécanique de maintien non représenté sur la figure 1. Un dispositif distributeur portant un dévidoir sur lequel est bobiné un fil de bobinage 6 est amené en position afin de procéder au bobinage du noyau 2. Le dispositif distributeur, se déplaçant longitudinalement au noyau 2 et en rotation autour de celui-ci, permet une pose régulière en spires jointives telles que 8 du fil 6 sur le noyau 2. Après bobinage d'une bobine 10 sur le noyau 2, le fil 6 est coupé et le dispositif distributeur est amené devant le noyau en ferrite suivant. Les extrémités libres 12 et 14 du fil 6 bobiné sur le noyau 2 sont ensuite reprises par un dispositif approprié et appliquées sur les plots de contact tels que 16 du circuit intégré 4.

Les composants électroniques à bobine du genre décrit ci-dessus sont notamment employés dans l'industrie horlogère et dans l'industrie automobile où ils sont utilisés en association avec les systèmes d'anti-démarrage codé des véhicules. Dans ce dernier cas, le circuit intégré 4 et sa bobine 10 associée qui forme antenne de réception sont intégrés dans un tube 18 en verre ou en une matière analogue comme représenté sur la figure 2 annexée à la présente demande. Le tube 18 est initialement ouvert à l'une de ses extrémités, et contient une résine époxy 20 thermodurcissable. Après une étape de centrifugation qui permet de précipiter le composant électronique 1 vers le fond du tube 18, celui-ci est classiquement scellé au moyen d'un faisceau laser à haute énergie. La dernière étape du procédé consiste à polymériser la résine 20 en plaçant le tube 18 scellé dans un four à cuisson. Le tube 18 est ensuite moulé par exemple dans l'épaisseur de la poignée d'une clef de contact pour véhicule automobile. Le circuit intégré 4 renfermé dans le tube 18 comporte un code d'identification qui est transmis par liaison radiofréquence à l'unité de gestion électronique centrale du véhicule. Après réception du code d'identification et contrôle de son authenticité, l'unité centrale commande le déverrouillage du système d'anti-démarrage du véhicule.

Le procédé ci-dessus a avantageusement permis de mécaniser et d'automatiser la fabrication de composants électroniques comportant un bobinage, contribuant ainsi à une baisse sensible du prix de revient des bobines terminées. On a néanmoins constaté que ce nouveau procédé de fabrication s'accompagnait d'importants problèmes de décharges électrostatiques. En effet, les spires 8 de fil 6 sont bobinées sur le noyau 2 à grande vitesse, typiquement de l'ordre de 50'000 tours par minute. Or, lors du bobinage du fil 6, les spires 8 de la bobine 10 frottent les unes sur les autres, ce qui entraîne l'apparition de charges électrostatiques à la surface du fil 6. L'enveloppe extérieure du fil 6 étant électriquement isolée au moyen d'une laque isolante afin de ne pas créer de courts-circuits entre les spires jointives 8, les charges électrostatiques s'accumulent dans la bobine 10 et ne peuvent être évacuées. Dans la dernière étape du procédé où les extrémités libres 12 et 14 de la bobine 10 sont appliquées sur les plots de contact 16 du circuit intégré 4, l'électricité statique se décharge brutalement dans le circuit intégré 4 et le détruit. Les pertes par décharges électrostatiques observées sont couramment de l'ordre de 20 à 30% des circuits intégrés 4.

On connaît également par le brevet JP 56 108663 un procédé de fabrication de bobines pour transformateurs dans lequel un fil de bobinage enroulé sur un dévidoir est posé en spires sur un tambour. Avant bobinage du fil sur le tambour, celui-ci est nettoyé au moyen d'un dispositif à brosses souples, puis circule dans un conduit cylindrique dans lequel est injecté de l'air ionisé qui a pour but d'annuler les charges d'électricité statique qui apparaissent dans ledit fil lors du brossage. Ce document qui peut être considéré comme l'état de la technique le plus proche de la présente invention suggère donc d'annuler les charges électrostatiques avant bobinage du fil sur le tambour, et ne pose pas le problème des décharges électrostatiques susmentionné. Cette différence avec la présente invention s'explique par le fait que, dans le document japonais, les charges électrostatiques apparaissent lors du brossage, et que l'on cherche à éliminer ces charges immédiatement après brossage, et avant bobinage. D'autre part, les vitesses de bobinage mises en jeu dans le cadre de la présente invention et dans le document japonais sont très sensiblement différentes. En effet, dans le cas de la présente invention, la vitesse de bobinage est très élevée (de l'ordre de 50'000 tours/minute), d'où des frottements importants entre les spires qui génèrent un grand nombre de charges électrostatiques que l'on cherche à éliminer. Par contre, le brevet japonais concerne des bobines pour transformateurs dont les dimensions sont importantes, et pour lesquelles la vitesse de bobinage est plus faible, de sorte que le bobinage du fil ne s'accompagne pas de création de charges électrostatiques. Par conséquent, le brevet japonais suggère tout au plus d'installer un dispositif ioniseur d'air en amont de l'enceinte dans laquelle la bobine est fabriquée, et n'apporte aucune solution au problème posé par la présente invention.

On connaît par ailleurs le document JP 57 091235 qui enseigne de disposer un dispositif ioniseur d'air au sein d'une enceinte confinée de fabrication. Ce document concerne la fabrication de rubans plastiques qui est un domaine technique éloigné ne faisant pas partie des connaissances ordinaires de l'homme du métier de l'invention qui, en l'espèce, est un fabricant de composants électroniques. D'autre part, dans ce document japonais, on cherche simplement à annuler les charges électrostatiques qui apparaissent dans le ruban plastique en sortie d'extrudeuse, lors du passage du ruban entre les galets de conformation et d'entraînement, ceci afin d'éviter d'attirer des poussières qui pourraient s'incorporer dans la matière plastique encore chaude. Le problème posé par la présente invention, à savoir chercher à éliminer les charges électrostatiques qui sont générées lors du bobinage d'un fil à très haute vitesse, n'est ni décrit, ni même suggéré.

La présente invention a pour but de remédier aux problèmes et inconvénients ci-dessus en proposant un procédé de fabrication de bobinages permettant d'annuler les charges électrostatiques qui apparaissent en cours de bobinage des spires.

A cet effet, la présente invention a pour objet un procédé de fabrication de composants électroniques comportant un bobinage, dans lequel un dispositif distributeur portant un dévidoir sur lequel est bobiné un fil de bobinage pose le fil en spires jointives et régulières sur un noyau, ce procédé étant caractérisé en ce que l'on force la circulation d'un flux d'air ionisé sur le bobinage en cours de fabrication.

Grâce à ces caractéristiques, la présente invention procure un procédé de fabrication dans lequel les charges électrostatiques qui apparaissent par frottement des spires les unes sur les autres lors du bobinage d'un fil sur un noyau en ferrite sont annulées par des charges électriques de signe opposé provenant de l'air ionisé produit par un dispositif ioniseur d'air. Le bobinage de fil redevient ainsi électriquement neutre, de sorte que ses extrémités libres peuvent être soudées sur les plots de contact d'un circuit intégré sans risque de le détruire par décharge électrostatique.

La présente invention permet également de résoudre le problème très délicat du contrôle des charges électrostatiques d'un dispositif en mouvement. En effet, il semble difficilement envisageable, au regard de la vitesse de rotation extrêmement élevée du distributeur portant le dévidoir sur lequel est bobiné le fil, de relier ce distributeur à la terre au moyen, par exemple, d'un brin électriquement conducteur. Grâce à la présente invention, il devient possible de contrôler sans contact et sans liaison fixe l'état de charge électrostatique d'un banc de fabrication de bobinages.

La présente invention se rapporte également à un dispositif de mise en oeuvre du procédé selon l'invention, comprenant un dévidoir sur lequel est bobiné un fil de bobinage et un dispositif distributeur qui se déplace longitudinalement à et en rotation autour d'un noyau pour permettre une pose régulière selon des spires jointives d'un bobinage sur le noyau, caractérisé en ce qu'un dispositif ioniseur d'air disposé à l'intérieur d'un bâti diffuse sur le bobinage en cours de fabrication de l'air ionisé dont les charges électriques viennent annuler les charges électrostatiques de signe opposé induites par frottement dans ledit bobinage.

D'autres caractéristiques et avantages de la présente invention apparaîtront plus clairement à la lecture de la description détaillée qui suit d'un exemple de mise en oeuvre du procédé selon l'invention, cet exemple étant donné à titre purement illustratif et non limitatif, en liaison avec les dessins annexés dans lesquels :
- la figure 1, déjà citée, est une vue générale en perspective d'un bobinage utilisé comme composant d'un circuit intégré ;
- la figure 2, déjà citée, est une vue en perspective d'une variante d'application du circuit électronique de la figure 1, et
- la figure 3 est une vue schématique du dispositif de mise en oeuvre du procédé selon l'invention.

Dans tout ce qui suit, les éléments identiques à ceux décrits précédemment seront désignés par les mêmes références numériques.

Le dispositif de mise en oeuvre du procédé selon l'invention, désigné dans son ensemble par la référence numérique générale 22 sur la figure 3, comprend un dévidoir 24 sur lequel est bobiné le fil de bobinage 6. Ce fil 6 pénètre par une ouverture 26 dans un bâti 28 à l'intérieur duquel il est guidé en translation au moyen d'un dispositif de guidage directionnel 30. Ce dispositif de guidage 30 est par exemple constitué de deux tampons de feutre tels que 32 qui guident et nettoient le fil 6 par frottement. Il faut remarquer que cette première étape de guidage et de nettoyage peut constituer une source génératrice de charges électrostatiques dans le fil 6.

Le fil 6 est ensuite repris par un dispositif distributeur 34 en position au dessus du noyau en ferrite 2. Le dispositif distributeur 34 qui se déplace longitudinalement au noyau 2 et en rotation autour de celui-ci permet une pose régulière en spires jointives 8 du fil 6 sur le noyau 2. Après bobinage, le fil 6 est coupé et ses extrémités libres 12 et 14 seront appliquées par thermocompression sur les plots de contact 16 du circuit intégré 4.

Conformément à la présente invention, un dispositif ioniseur d'air 36 est disposé à l'intérieur du bâti 28 dans lequel il diffuse de l'air ionisé portant des charges électriques qui viennent annuler les charges électrostatiques de signe opposé induites par frottement dans le fil 6. Celui-ci redevient ainsi électriquement neutre et ses extrémités libres 12, 14 peuvent être soudées sur les plots de contact 16 du circuit intégré 4 sans risque de détruire celui-ci par décharge électrostatique.

Il va de soi que diverses modifications et variantes simples entrent dans le cadre de la présente invention.

## Revendications

1. Procédé de fabrication de composants électroniques (1) comportant un bobinage (10), dans lequel un dispositif distributeur (34) portant un dévidoir (24) sur lequel est bobiné un fil de bobinage (6) pose le fil (6) en spires jointives (8) et régulières sur un noyau (2), ce procédé étant **caractérisé en ce que** l'on force la circulation d'un flux d'air ionisé sur le bobinage (10) lors du bobinage du fil.

2. Dispositif de mise en oeuvre du procédé selon la revendication 1, comprenant un dévidoir (24) sur lequel est bobiné un fil de bobinage (6) et un dispositif distributeur (34) qui se déplace longitudinalement au noyau (2) et en rotation autour de celui-ci pour permettre une pose régulière selon des spires jointives (8) d'un bobinage (10) sur le noyau (2), **caractérisé en ce que** le dispositif comprend un bâti (28) et un dispositif ioniseur d'air (36) disposé à l'intérieur du bâti (28), le dispositif ioniseur d'air (36) diffusant sur le bobinage (10) lors du bobinage du fil de l'air ionisé dont les charges électriques viennent annuler les charges électrostatiques de signe opposé induites par frottement dans ledit bobinage (10).

## Patentansprüche

1. Verfahren für die Herstellung elektronischer Bauteile (1), die eine Wicklung (10) enthalten, wobei in dem Verfahren eine Verteilervorrichtung (34), die eine Drahthaspel (24) trägt, auf die ein Wicklungsdraht (6) gewickelt ist, den Draht (6) in benachbarten und regelmäßigen Windungen auf einen Kern (2) legt, wobei das Verfahren **dadurch gekennzeichnet ist, daß** ein Strom ionisierter Luft durch die Wicklung (10) gezwungen wird, wenn der Draht gewickelt wird.

2. Vorrichtung für die Ausführung des Verfahrens nach Anspruch 1, die eine Abrollhaspel (24), auf die ein Wicklungsdraht (6) gewickelt ist, sowie eine Verteilereinrichtung (34) umfaßt, die sich in Längsrichtung in bezug auf den Kern (2) und in Drehrichtung um diesen bewegt, um ein regelmäßiges Ablegen in benachbarten Windungen (8) einer Wicklung (10) auf dem Kern (2) zu ermöglichen, **dadurch gekennzeichnet, daß** die Vorrichtung ein Tragelement (28) und eine im Tragelement (28) angeordnete Luftionisierungsvorrichtung (36) umfaßt, wobei die Luftionisierungsvorrichtung (36) während des Wickelns des Drahts auf die Wicklung (10) ionisierte Luft richtet, deren elektrische Ladungen die elektrostatischen Ladungen mit entgegengesetztem Vorzeichen, die durch Reibung in der Wicklung (10) erzeugt werden, beseitigen.

## Claims

1. Manufacturing method for electronic components (1) including a coil (10), in which a distributing device (34), carrying a pay-out reel (24) on which is wound a winding wire (6), places the wire (6) in contiguous regular turns (8) onto a core (2), this method being **characterized in that** a flux of ionised air is forced to flow onto the coil (10) during winding of the wire.

2. Device for implementing the method according to claim 1, including a pay-out reel (24) onto which a winding wire (6) is wound and a distributing device (34) which moves longitudinally to the core (2) and in rotation around the latter to allow a winding (10) to be placed regularly in contiguous turns (8) on the core (2), **characterized in that** the device comprises a frame (28) and an air ionising device (36) arranged inside the frame (28), the air ionising device (36) diffusing ionised air onto the winding (10) during winding of the wire, the electric charges of said ionised air cancelling out the electrostatic charges of the opposite sign induced by friction in said winding (10).
